# FASCICULE DE BREVET EUROPEEN

(11) **EP 2 465 592 B1**
(45) Date de publication et mention de la délivrance du brevet: **12.02.2014**
(21) Numéro de dépôt: 10380158.5
(22) Date de dépôt: 17.12.2010
(51) Int. Cl.: A63H 33/38, B42D 1/00

(54) **Livre pour enfants**
Kinderbuch
Children's book

(43) Date de publication de la demande: 20.06.2012
(73) Titulaire: Legrand, Christian Noël Guy, 11110 Nonthaburi (TH)
(72) Inventeur: Legrand, Christian Noël Guy, 11110 Nonthaburi (TH)
(74) Mandataire: Gil-Vega, Victor

(56) Documents cités:
- WO-A1-98/39075
- FR-A1- 2 865 158
- US-A- 2 548 043
- US-A- 3 918 180

## Description

### OBJET DE L'INVENTION

La présente invention concerne un livre pour enfant prévu, comme il est logique, pour contenir des légendes, des images ou tout type de dessin ou de motif étant apte et attrayant pour l'enfant.

L'objet de l'invention est d'obtenir que l'enfant s'amuse, et soit à la fois attiré et intéressé par l'observation des images intérieures des pages correspondant à un livre ou de la légende que celui-ci contient.

### ANTECEDENT DE L'INVENTION.

Il existe un livre pour enfant qui se base structurellement sur le fait suivant : chaque page est constituée de trois feuilles, deux d'entre elles extérieures en carton mince et l'une intermédiaire de plus grosse épaisseur et dont le matériau est de la mousse ou similaire, de manière à ce que cette couche intermédiaire ressorte légèrement par rapport au contour des feuilles en carton extérieures de chaque page, afin que l'enfant ne puisse pas se couper avec le bord de ces pages lors de la manipulation du livre.

De plus, pour ce type de livre, la feuille en carton mince constituant la face verso de la feuille continue sans solution de continuité sur la feuille constituant la face recto de la feuille suivante et ainsi de suite sur toutes les feuilles, de manière à ce qu'entre les feuilles de la face verso et de la face recto de chaque page se fixent précisément les couches de mousse.

Dans ce type de livres, la constitution ou la structure du livre en lui-même est fondamentale, mais cela ne constitue aucun attrait pour l'enfant.

Le document FR 2 865 158 A1 décrit un livre pour enfants, comportant des pages reliées entre elles et avec une couverture avant et une couverture arrière, les pages étant constituées de feuilles de différentes épaisseurs, les feuilles de faible épaisseur, portant les dessins ou les textes, étant collées sur au moins une face d'une feuille plus épaisse constituées de matière douce et les feuilles moins épaisses sont constituées de matière plus rigide. Les feuilles moins épaisses sont collées sur au moins une face des feuilles plus épaisses.

Le document WO 98/39075 A1 se rapporte à un livre interactif comportant une pluralité de pages contenant du texte, des illustrations et / ou des graphiques, et au moins une voie monorail ou pour guider le mouvement des jouets ou des figures au long de la page, et au moins un jouet ou une figure pour déplacer le long de la piste ou monorail.

### DESCRIPTION DE L'INVENTION

Le livre que nous décrivons ici, est constitué de la manière décrite dans le paragraphe antérieur, c'est à dire que chaque page est formée par trois feuilles, deux feuilles extérieures en carton mince et une feuille intermédiaire en mousse, cette dernière ressortant par rapport aux autres afin d'éviter que l'enfant ne se coupe avec les tranches des pages ; il présente la particularité que les feuilles en carton mince comprennent une découpe avec une trajectoire appropriée et qui est disposée face à une autre découpe réalisée à cet effet dans la couche correspondante de mousse, celle-ci étant (la découpe de la couche de mousse) de largeur plus grande, permettant de faire glisser au travers un curseur qui reste retenu sans sortir de l'itinéraire déterminé par la découpe de la feuille en carton mince et de la mousse, en vertu du fait que la largueur de découpe correspondante à chacune des feuilles de carton mince des pages est moins large, de manière à ce que la découpe des feuilles, permette à l'enfant d'introduire le doigt de la main pour tourner les pages, avec la particularité spéciale que le curseur glisse dans les découpes des différentes pages rendant possible le fait de savoir à chaque instant l'endroit du motif, du dessin ou de la légende où l'on se trouve dans la visualisation du livre, et de plus de constituer un élément qui est de grand intérêt et attrayant pour l'enfant, lorsqu'il fait glisser le curseur par les découpes et voit ainsi le livre ; de manière que si le livre représente, par exemple, une promenade dans les bois, ce qui sera représenté sur les pages, à mesure que l'enfant visualise les images ou est en train de lire les textes, il peut faire bouger le curseur , ce qui d'un côté fait que le livre soit plus attrayant et d'un autre côté que cela serve de signalisation pour savoir à tout moment à quel point du livre se trouve l'enfant.

Evidemment, le fait que le curseur glisse d'une pege à l'autre demande que le livre soit ouvert à 180°, car s'il est fermé le curseur ne pourra glisser que dans la découpe de la couverture.

### DESCRIPTION DES DESSINS

Afin d'apporter un complément à la description qui va être faite ci-après et dans le but d'aider à une meilleure compréhension des caractéristiques de l'invention, selon un exemple préféré de réalisation pratique de celle-ci, on accompagne comme partie intégrante de cette description, un jeu de dessins où, à caractère illustratif et non limitatif, il a été représenté ce qui suit:
La figure 1.- Elle montre une vue en perspective du livre de l'invention en situation de fermeture, et montre la découpe de la couverture et le curseur situé à un point intermédiaire de ladite découpe.
La figure 2.- Elle montre une vue en perspective du livre représenté dans la figure antérieure, en situation d'ouverture à 180°, et montre l'itinéraire marqué par les découpes des deux pages avec le curseur dans une zone intermédiaire.
La figure 3.- Elle montre une vue en section transversale d'une des feuilles correspondant au livre représenté sur les figures antérieures, et laisse voir la découpe de chacune des deux feuilles extérieures en carton mince de la page, et les découpes plus larges en correspondance avec les découpes antérieures.
La figure 4.- Elle montre une vue latérale du dos du livre en situation de fermeture.
La figure 5.- Elle montre une vue latérale du dos du livre en situation d'ouverture, dans laquelle on peut apprécier l'ouverture de 180 ° entre les feuilles.

### REALISATION PREFERÉE DE L'INVENTION

Comme on peut voir sur les figures citées, le livre de l'invention est constitué, comme cela est conventionnel, au moyen de plusieurs pages , chacune d'entre elles est constituée par deux feuilles en carton mince et dur (1, 1') et une couche intermédiaire (2) en mousse, avec la particularité que celle-ci ressort légèrement par rapport au bord périmétral des feuilles en carton mince (1, 1') de la page correspondante, selon ce qui est représenté sur la figure 3, et même dans les figures 1 et 2.

Selon les figures, la face recto de chaque feuille correspond à la feuille en carton mince (1), alors que la face verso de la même feuille correspond à la feuille en carton mince (1'), et dans les deux cas le contour des feuilles en carton mince (1, 1') de chaque feuille est légèrement en retrait par rapport au contour de la couche de mousse (2) de la même feuille, comme cela a été dit antérieurement et comme cela est représenté sur les figures. Cela permettant une ouverture du livre de 180 °, obtenant ainsi, en situation d'ouverture complète, une surface entre pages complètement plate.

La feuille en carton mince de la couverture avant (1) et la feuille en carton mince (1') de la couverture arrière étant reliées entre elles au moyen de l'utilisation d'une feuille en carton mince entoilée formant le dos du livre proprement dit.

A partir de ces caractéristiques, la nouveauté de l'invention consiste dans le fait que tant la feuille en carton mince (1) de la face recto que la feuille en carton mince (1') de la face verso comportent des découpes respectives (3, 3') avec une trajectoire qui peut être en « L » comme cela est représenté sur les figures, ou tout autre trajectoire appropriée ; ces découpes (3, 3') sont prévues pour permettre l'introduction dans celles-ci du doigt de l'enfant, et pour qu'un curseur y glisse (4) le long d'une découpe (5) prévue dans la couche de mousse (2), établissant un itinéraire ou un chemin pour le curseur (4), que peut faire glisser le doigt de l'enfant au travers du chemin que constitue cette découpe (5) de la couche de mousse (2), en empêchant sa sortie en vertu de la largeur plus petite des découpes (3, 3') des feuilles en carton mince. (1,1').

Par conséquent le curseur (4) glisse au travers du chemin établi entre les découpes (3, 3') et (5), de manière à ce que si on commence le trajet du curseur (4) au début de la découpe (3) de la couverture du livre, lorsqu'on arrive en fin de parcours de cette découpe (3) de la couverture, l'extrémité de ladite découpe (3) reste en face de l'extrémité initiale de la découpe (3') correspondant à la feuille en carton mince de la face verso de cette même page, de manière qu'en tournant la page comme s'il s'agissait d'une feuille de livre conventionnel, le curseur se trouve accessible (4) afin de pouvoir le faire glisser au travers de la découpe (3') intérieure et de le faire passer, dans le cas où le livre est ouvert à 180°, comme cela est représenté sur la figure 2, par la découpe (3) de la couverture ou de la face recto de la page suivante, et ainsi de suite, le parcours étant différent à chaque page, afin qu'une fois atteinte l'extrémité de chaque feuille, on continue sur la suivante et ainsi de suite jusqu'à la fin du livre, ces découpes établissant un itinéraire qui s'étend de la feuille en carton mince de la portée du livre jusqu'à la feuille en carton mince de la dernière page de celui-ci, le curseur glissant (4) par les découpes qui restent à découvert chaque fois que l'on tourne une page, de manière à ce que ledit curseur (4) à chaque moment soit face à la légende, au motif ou au dessin de la page correspondante, le rendant attrayant pour l'enfant et lui permettant de connaître en tout moment le point où se il trouve dans sa visualisation du livre, en vertu de la position du curseur (4) qui agit comme signalisateur.

## Revendications

1. Livre pour enfants, dans lequel chaque page est structurée au moyen de trois feuilles, deux extérieures (1 et 1') en carton mince et une intermédiaire (2) en mousse ou similaire, la couche de mousse ressortant (2) à chaque page (1 et 1') par rapport au bord périmétral des feuilles en carton mince **caractérisé par le fait que** cela permet une ouverture du livre de 180° et une surface entre feuilles complètement plate et **par le fait que** les feuilles en carton mince (1, 1') correspondant à la face recto et à la face verso de chaque feuille sont munies d'une découpe (3, 3') au trajet variable et à largeur suffisante pour permettre l'introduction au travers de celle-ci du doigt de la main, et la couche (2) en mousse intermédiaire est munie de découpes (5) disposées face à face (3, 3') des feuilles en carton mince, mais ayant un largeur supérieure permettant qu' un curseur glisse (4) et puisse se déplacer tout au long des découpes, mais l'empêchant de sortir de l'itinéraire établi par celles-ci à cause de la largeur moins grande des découpes (3, 3') correspondant aux feuilles en carton mince (1 et 1 ') : il est prévu que l'itinéraire des découpes (3) sur la face verso de la page suivante **est différent de l'itinéraire des découpes (3') sur la face recto de la page suivante,** l'extrémité finale de la découpe (3) de la face recto de chaque page coïncidant avec le début de la découpe (3') de la face verso de la même page, étant prévu que ces découpes (3, 3') des feuilles en carton mince avec les découpes (5) de la couche en mousse intermédiaire établissent un itinéraire qui s'étend de la couverture jusqu'à la fin du livre et sur lequel glisse le curseur correspondant (4), celui-ci se situant à tout moment en correspondance avec chaque illustration, légende ou motif figurant sur les pages du livre.

## Patentansprüche

1. Ein Kinderbuch, in dem jede Seite sich aus drei Lagen zusammensetzt, d. h. zwei äussere Lagen (1 und 1') aus dünner Pappe und eine Zwischenlage (2) aus Schaumstoff oder einem ähnlichen Material, wobei die Schaumstofflage (2) an jeder Seite (1 und 1') mit bezug auf die Umfangkante der dünnen Lagen aus dünner Pappe hervorsteht, **dadurch gekennzeichnet, dass** dies ein Öffnen des Buches um 180° und eine vollständig flache Oberfläche zwischen den Seiten erlaubt und dadurch, dass die Lagen aus dünner Pappe (1, 1') der Vorder- und Hinterseite jeder Seite mit einem Ausschnitt (3, 3') mit einem variablen Verlauf und ausreichender Breite versehen sind, damit man hier mit einem Finger eingreifen kann, und dass die Zwischenlage (2) aus Schaumstoff mit Ausschnitten (5) versehen ist, die den dünnen Lagen aus Pappe gegenüberliegend (3, 3') angeordnet sind, aber mit einer grösseren Breite zum Gleiten eines Gleitzeigers (4) zu erlauben und, damit dieser über die gesamte Länge der Auschnitte verschiebbar ist, wobei diese Ausschnitte aber verhindern, dass der Gleitzeiger seine von diesen vorgegebene Strecke überschreitet infolge der geringeren Breite der Ausschnitte (3, 3'), die den dünnen Lagen aus Pappe (1 und 1') zugeordnet sind; es ist vorgesehen, dass der Verlauf der Ausschnitte (3) auf der Rückseite der folgenden Seite ein anderer ist als der Verlauf der Ausschnitte (3') auf der Vorderseite, wobei das Ende des Ausschnitts (3) der Vorderseite jeder Seite mit dem Anfang des Ausschnitts (3') der Rückseite derselben Seite zusammentrifft, und wobei vorgesehen ist, dass die Ausschnitte (3, 3') der Lagen aus dünner Pappe mit den Ausschnitten (5) der Schaumstoffzwischenlage eine Strecke bestimmen, die sich von dem Deckblatt bis zum Ende des Buches erstreckt und auf der der entsprechende Gleitzeiger (4) gleitet, wobei dieser jederzeit entsprechend eines jeden Bildes, jeder Legende oder eines jeden Musters, die auf den Buchseiten erscheinen, positioniert wird.

## Claims

1. A Children's Book, where each page is structured around three sheets, consisting of two outer sheets (1 and 1') made of a thin cardboard material and an intermediate one (2) made of rubber foam or a similar material, the rubber foam layer (2) protruding in every page (1 and 1') from the perimeter edge formed by the cardboard plates, **characterized in that** the book can be opened 180°, the two adjacent pages providing a completely flat surface and **in that** the cardboard sheets (1 and 1') corresponding to the front side and the reverse side of each page incorporate slots (3 and 3') with a variable path and broad enough to allow to introduce one finger through the slot, while the intermediate rubber foam layer (2) incorporates slots (5) located in front of the slots (3 and 3') of the thin cardboard plates, these slots being broader, to allow the slippage of a cursor (4) that can move along the slots, but cannot come off from the path set by the slots, since the slots (3 and 3') made on the cardboard sheets (1 and 1') are narrower; it has been foreseen that the path followed by the slots (3) corresponding to the front side of the following page is different from the path followed by the slots (3') of the reverse side of such page, and the end of the slot (3) of the front side of each page coincides with the start of the slot (3') of the reverse side of such page; it has been foreseen that such slots (3 and 3') of the thin cardboard sheet and the slots (5) of the rubber foam intermediate layer set a path running from the book cover to the end of the book, where the relevant cursor (4) can be slipped, said cursor being placed, at any given time, on coincidence with each one of the figures, captions or motifs illustrated on the pages of the book.
